# FASCICULE DE BREVET EUROPEEN

(11) **EP 0 091 361 B1**
(45) Date de publication et mention de la délivrance du brevet: **14.05.1986**
(21) Numéro de dépôt: 83400653.8
(22) Date de dépôt: 29.03.1983
(51) Int. Cl.: E04B 7/02, E04D 3/06

(54) **Système de fixation d'une pièce allongée du type chevron, sur une structure porteuse**
System zur Befestigung eines länglichen Körpers, etwa eines Sparrens, auf einem tragenden Bauteil
System for connecting a longitudinal member such as a purlin with a carrying structure

(30) Priorité: 31.03.1982 FR 8205567
(43) Date de publication de la demande: 12.10.1983
(73) Titulaire: TECHNAL-FRANCE, 31027 Toulouse Cedex (FR)
(72) Inventeur: Mendez, Serge, F-31120 Portet sur Garonne (FR)
(74) Mandataire: Martin, Jean-Jacques

## Description

La présente invention se rapporte au domaine des charpentes, et notamment des charpentes métalliques.

La présente invention concerne un système de fixation d'une pièce allongée de type chevron sur une structure porteuse, selon un angle d'inclinaison variable et réglable, du type selon le préambule de la revendication 1.

Les solutions classiques pour supporter selon une inclinaison donnée une pièce de type chevron sur une structure porteuse telle qu'une traverse de véranda, consistent à disposer entre celles-ci des pièces de liaison rigides formant éclisse qui présentent deux faces, inclinées entre elles de l'angle souhaité, et qui sont destinées à venir en appui respectivement sur la pièce de type chevron et sur la structure porteuse. Selon une idée généralement répandue dans le domaine de la charpente et en particulier de la construction métallique, il était impératif que les pièces de liaison soient rigides pour assurer correctement le maintien et le support des pièces allongées de type chevron. Bien entendu de telles pièces de liaison ne permettent qu'un seul angle d'inclinaison du chevron. Un tel mode de réalisation interdit donc toute standardisation puisque ces pièces de liaison doivent être adaptées en fonction de chaque cas particulier.

D'autres systèmes ont été proposés pour faciliter certains cas de pose très particuliers. De tels systèmes sont par exemple décrits et représentés dans le brevet des Etats-Unis d'Amérique 4261143 et dans le brevet Britannique 691488.

Ces systèmes ne donnent cependant satisfaction que dans certains cas de pose très précis et présentent d'autre part de nombreux inconvénients.

En particulier, ces systèmes nécessitent la réalisation de perçages précis, soit sur les chevrons, soit sur les supports, pour réaliser le montage correct de l'ensemble.

L'amplitude de variation est limitée par la forme des profilés récepteurs, et il est nécessaire d'utiliser des profilés spécifiques, ces systèmes ne sont donc pas universels.

La plupart des dispositifs existants doivent donc être fixés par des vis, ce qui demande des perçages sur les structures porteuses et les pièces de type chevron. D'autre part, il apparaît qu'une telle opération de perçage et de fixation s'avère relativement délicate à réaliser sur chantier, et, dans tous les cas, longue, coûteuse et imprécise.

En outre, il apparaît impossible de rattraper les erreurs de fabrication des angles dé coupe des structures porteuses et des pièces de type chevron, ce qui, ajouter à l'aspect le plus souvent inesthétique des pièces de liaison, conduit à des assemblages dont la finition laisse à désirer, notamment dans le cas de vérandas ou de serres pour lesquelles l'habillement de l'assemblage ne dissimulent pas, la plupart du temps, la charpente.

Il ressort donc de ce qui précèdes que les dispositifs jusqu'ici proposés pour assembler, selon une inclinaison donnée, une pièce de type chevron sur une structure porteuse sont difficiles à utiliser et ne donnent pas pleinement satisfaction tant sur le plan du coût, de la rapidité de mise en place, et de la précision, que de l'esthétique.

La présente invention vient maintenant améliorer la situation en proposant un nouveau système standard qui soit à la fois de montage simple, rapide, sûr et solide et qui élimine les inconvénients précédemment cités. La présente invention est notamment bien adaptée pour l'installation sur chantier et permet une variation quasi illimitée de l'inclinaison des chevrons.

La présente invention propose un système de fixation d'un premier élément formant pièce allongée de type chevron, sur un second élément formant structure porteuse, comprenant de façon connue en soi en combinaison deux organes formant pièce support et équerre de montage, destinés à être fixés, en position réglable, l'un sur la structure porteuse, l'autre sur la pièce allongée, la pièce support comprenant une embase généralement plane permettant d'assurer la fixation de la pièce support sur l'un des deux éléments, ainsi qu'un prolongement dont la section droite passant par un plan perpendiculaire à la ligne de raccordement du prolongement sur l'embase est de forme arquée et arrive sensiblement perpendiculairement sur l'embase et le système de fixation étant caractérisé, selon l'invention par le fait que l'équerre de montage se compose de deux branches perpendiculaires entre elles, une première branche étant destinée à assurer la fixation de l'équerre de montage sur l'autre élément, tandis que la seconde branche est destinée à tangenter, en position de fixation, le prolongement de la pièce support; ledit prolongement et ladite seconde branche possèdent en outre des ouvertures allongées portées en vis-à-vis, en position de fixation, de telle sorte que des organes de fixation du type vis-écrou, traversant celles-ci, puissent immobiliser le système.

Selon une première variante de réalisation, la portion d'au moins un des organes choisie parmi le groupe de la première branche de l'équerre de montage ou de l'embase de la pièce support est de forme complémentaire d'une rainure à bords convergents prévue sur la pièce allongée de type chevron ou sur la structure porteuse et comporte un orifice taraudé apte à recevoir une vis de pression susceptible d'être portée en appui contre le fond de la rainure pour immobiliser en position appropriée ledit organe.

Selon une autre variante de réalisation, la portion d'au moins un des organes choisie parmi le groupe de la première branche de l'équerre de montage ou de l'embase de la pièce support est destinée à venir en appui sur l'extérieur d'une rainure à bords convergents prévue sur la pièce allongée de type chevron ou sur la structure porteuse et ladite portion est associée à une pièce d'insert dont la forme est complémentaire de ladite rainure, la pièce d'insert est destinée à être glissée dans celle-ci en vis-à-vis de ladite portion de telle sorte que par serrage d'une vis traversant ladite portion et venant en prise dans la pièce d'insert on puisse pincer les bords convergents de la rainure entre celles-ci, pour immobiliser en position appropriée ledit organe.

Selon encore un autre mode de réalisation, la portion d'au moins un des organes choisie parmi le groupe de la première branche de l'équerre de montage ou de l'embase de la pièce support est destinée à venir en appui sur l'extérieur d'une rainure à bords convergents prévue sur la pièce allongée de type chevron ou sur la structure porteuse, et cette portion est associée à une pièce d'insert de forme complémentaire de ladite rainure et destinée à être glissée dans celle-ci en vis-à-vis de ladite portion, cette dernière et/ou l'insert étant en outre muni d'une saillie apte à pénétrer entre les bords convergents de la rainure pour maintenir entre ladite portion et l'insert un espacement supérieur à l'épaisseur desdits bords convergents, de telle sorte que par serrage d'une vis traversant ladite portion et venant en prise dans la pièce d'insert on puisse assembler ceux-ci tout en autorisant une translation dans la rainure.

De préférence, la pièce d'insert possède alors au moins un orifice taraudé apte à recevoir une vis de pression susceptible d'être portée en appui contre le fond de la rainure pour immobiliser en position appropriée ledit insert.

Grâce à de tels systèmes de fixation, l'assemblage de la pièce de type chevron sur la structure porteuse ne nécessite aucun perçage, ni usinage particulier, et donc assure un gain de temps par rapport aux dispositifs antérieurement existants.

De plus, la fixation est possible quel que soit l'angle d'inclinaison de la pièce de type chevron et donc de la toiture; la coopération du prolongement arqué de la pièce support et de la seconde branche de l'équerre de montage permet de récupérer également les erreurs de fabrication et ne nécessite pas de connaître de façon précise l'angle de la toiture. Un système standard peut donc être réalisé, qui autorise tous les types de pose sur chantier.

Enfin, il convient de noter que le système peut aisément être rendu invisible lorsque la pose est terminée. A titre d'exemple, le système peut ainsi être rendu invisible, d'un côté, par la gouttière, de l'autre côté, par la structure porteuse ou traverse.

Selon un mode de réalisation préférentiel, l'ouverture allongée ménagée dans la seconde branche de l'équerre de montage possède la forme d'un trou oblong et l'ouverture allongée ménagée dans le prolongement de la pièce support est constituée par une rainure d'extension généralement perpendiculaire à la ligne de raccordement du prolongement sur l'embase et ouverte à l'opposé de cette ligne de raccordement.

Plus précisément, ladite section droite du prolongement de la pièce support définit un arc au moins égal à un quart de cercle et le rayon de courbure du prolongement de la pièce support est avantageusement déterminé de façon telle que, lorsque la tête de la vis qui compose les organes de fixation est positionnée du côté concave du prolongement, il provoque lors du serrage, un blocage en rotation de la vis.

Selon une première variante de réalisation, la seconde branche de l'équerre de montage est sensiblement rectiligne.

Selon une seconde variante de réalisation, la seconde branche de l'équerre de montage possède une forme générale courbée complémentaire du prolongement de la pièce support.

De préférence, la pièce support est fixée sur la structure porteuse et l'équerre de montage est fixée sur la pièce allongée du type chevron.

D'autres caractéristiques et avantages de la présente invention apparaîtront à la lecture de la description détaillée qui va suivre, et en regard des dessins annexés, sur lesquels:
fig. 1 représente une vue en perspective d'une première variante de réalisation du système de fixation conforme à la présente invention, à l'état démonté;
fig. 2 représente un premier mode de montage d'un système de fixation conforme à la présente invention pour l'assemblage d'une pièce allongée de type chevron sur une structure porteuse;
fig. 3 représente un second mode de montage d'un système de fixation conforme à la présente invention pour l'assemblage d'une pièce allongée de type chevron sur une structure porteuse;
fig. 4 représente une vue en perspective d'un profilé de type chevron conforme aux fig. 2 et 3;
fig. 5 représente une vue en perspective d'une seconde variante de réalisation du système de fixation conforme à la présente invention, à l'état démonté.

Comme cela apparaît sur la fig. 1, le système de fixation conforme à la présente invention se compose en combinaison de deux organes 10 et 50 formant respectivement pièce support 10 et équerre de montage 50.

De préférence, la pièce support 10 est destinée à être fixée en position réglable sur une structure porteuse (80) et l'équerre de montage 50 est destinée à être fixée en position réglable sur une pièce (90) de type chevron qui sera dite chevron dans la suite de la description pour simplifier l'exposé, sans pour autant que cette expression soit limitative.

De même, pour simplifier l'exposé, la description détaillée qui va suivre s'applique au cas où la pièce support 10 est fixée sur une structure porteuse 80 et l'équerre de montage 50 sur un chevron 90, sans que cette disposition soit limitative.

La pièce support 10 se compose d'une embase rectangulaire 11 généralement plane et de faible épaisseur qui est destinée à venir en appui sur l'extérieur d'une rainure à bords convergents prévue sur la structure porteuse 80 comme cela est représenté sur les fig. 2 et 3 et comme cela sera décrit plus en détails dans la suite de la description, ainsi que d'un prolongement arqué 13. L'embase 11 possède une largeur supérieure à l'ouverture de ladite rainure prévue sur la structure porteuse 80. Un orifice traversant 12 est ménagée dans la symétrie de l'embase 11. Cet orifice traversant 12 est destiné à autoriser le passage de la tige d'une vis 25 tout en formant une portée d'appui pour la tête 26 de celle-ci. Plus précisément, selon le mode de réalisation représenté sur la fig. 1, la tête 26 de la vis 25 est tronconique, par conséquent, pour éviter que la tête 26 de la vis 25 ne fasse saillie au-dessus de l'embase 11 on fraise l'orifice 12 en forme tronconique complémentaire de celle de la vis et ouverte du côté de l'embase 11 destinée à recevoir ladite vis 25.

L'embase 11 est de plus associée à une pièce d'insert 20 dont la section droite est sensiblement complémentaire de la forme de ladite rainure prévue sur la structure porteuse 80. En l'occurence la section droite de l'insert 20 et de la rainure possède une forme dite en queue d'aronde, mais de nombreuses autres formes pourraient être adoptées dans le cadre de l'invention.

Plus précisément, selon le mode de réalisation représenté fig. 1, l'insert 20 présente sur l'une de ses faces une nervure rectiligne 22 d'une largeur égale à l'ouverture de la rainure en queue d'aronde mais d'une épaisseur inférieure à l'épaisseur des bords convergents de celle-ci et deux décrochements 23 et 24 de part et d'autre de cette nervure 22.

Comme cela est représenté sur les fig. 2 et 3, la nervure 22 est destinée à pénétrer dans l'ouverture de la rainure en queue d'aronde de la structure porteuse tandis que les deux décrochements 23 et 24 sont destinés à venir en appui contre la surface interne des bords convergents de ladite rainure.

De plus, la pièce d'insert 20 possède dans sa symétrie un orifice traversant taraudé 21. Ainsi lorsque l'insert 20 est glissé dans la rainure en queue d'aronde de la structure porteuse 80, et amené en vis à vis de l'embase 11 de la pièce support 10 on peut aisément immobiliser en position appropriée la pièce support 10 sur la structure porteuse 80 par pincement des bords convergents de la rainure entre l'embase 11 de la pièce support 10 d'une part et la pièce d'insert 20 d'autre part, grâce au serrage de la vis 25 dans l'orifice taraudé correspondant 21.

Le prolongement 13 de la pièce support 10 se raccorde à l'embase 11 selon une ligne référencée 17 en arrivant sensiblement perpendiculairement à l'embase 11. Comme cela est représenté sur la fig. 1, le prolongement 13 est recourbé au-dessus de l'embase 11. Plus précisément, la section droite du prolongement 11 passant par un plan perpendiculaire à ladite ligne de raccordement 17, définit un arc de cercle de l'ordre d'au moins un quart de cercle, dont la concavité est tournée du côté de l'embase 11.

Le prolongement 13 possède en outre, dans sa symétrie, une rainure 16 d'extension généralement perpendiculaire à la ligne de raccordement 17 précitée et ouverte à l'opposé de celle-ci.

La rainure 16 délimite ainsi dans le prolongement deux secteurs semi-cylindriques 14 et 15. La largeur de la rainure 16 est déterminée de façon telle qu'elle autorise le passage de la tige 32 d'une vis 30, mais non point de la tête 31 de celle-ci, de telle sorte que les deux secteurs semi-cylindriques 14 et 15 jouent le rôle de portée d'appui pour cette tête 31 de vis.

De préférence, le rayon de courbure du prolongement 13 de la pièce support 10 est déterminé de façon telle que, la tête 31 de la vis 30 qui compose les organes de fixation étant positionnée du côté concave du prolongement 13, il provoque, lors du serrage, un blocage en rotation de la vis 30.

L'équerre de montage 50 se compose de deux branches 51, 55 perpendiculaires entre elles.

Une première branche 51 de forme rectangulaire est destinée à assurer la fixation de l'équerre de montage 50 sur le chevron 90. A cette fin cette première branche possède de préférence une section droite complémentaire d'une rainure à bords convergents prévue sur le chevron 90, telle qu'une rainure de forme dite en queue d'aronde. La première branche comporte également, dans sa symétrie, un orifice taraudé 52 traversant l'épaisseur de la branche, apte à recevoir une vis de pression 53 susceptible d'être portée en appui contre le fond de la rainure en queue d'aronde lors du serrage dans le filetage de l'orifice taraudé 52, pour immobiliser en position appropriée l'équerre de montage 50 sur le chevron 90 comme cela est représenté sur les fig. 2 et 3.

La seconde branche 55 de l'équerre de montage 50, dont le plan est sensiblement perpendiculaire au plan de la première, possède une forme rectangulaire allongée et comporte dans sa symétrie en trou oblong 56 traversant son épaisseur.

La seconde branche 55 est destinée, en position de fixation, à tangenter le prolongement 13 de la pièce support 10 dans une position telle que le trou oblong 56 se trouve en vis à vis de la rainure ouverte 16 pour permettre le passage de la tige 32 de la vis 30 sur laquelle est destiné à être serré un écrou 34 après interposition d'une rondelle de blocage 33.

L'équerre de montage 50 peut être obtenue par simple pliage d'une pièce initialement rectiligne. Dans un tel cas la seconde branche possède une section droite identique à celle de la première branche. Toutefois, il est alors nécessaire, comme cela est représenté sur la fig. 1, de diminuer la largeur de l'équerre 50 au niveau de la zone de liaison entre les deux branches de telle sorte que la largeur de cette zone soit inférieure à la largeur de l'ouverture de la rainure en queue d'aronde prévue sur le chevron 90.

Bien entendu, le mode d'assemblage par pincement de la pièce support 10 sur la structure porteuse 80 qui vient d'être décrit peut être adopté pour assurer l'assemblage de l'équerre de montage 50 sur le chevron 90, et inversement.

Les vis 25 et 53 précitées peuvent être avantageusement du type dit «vis à six pans creux», comme cela est représenté sur la fig. 1, sans pour autant que cette disposition soit limitative.

D'autre part, bien que selon le mode de réalisation représenté sur la fig. 1 la seconde branche 55 de l'équerre de montage 50 soit sensiblement rectiligne, on peut prévoir selon une variante de réalisation non représentée que la seconde branche 55 de l'équerre de montage 50 possède une forme générale courbée complémentaire du prolongement de la pièce support 10.

On va maintenant décrire la variante de réalisation du système représentée sur la fig. 5.

On va plus précisément décrire les différences existant entre cette variante et celle de la fig. 1. Les éléments similaires portent des références identiques et de ce fait ne seront pas redécrits.

Comme on peut le constater en comparant les deux variantes, la première branche 51 de l'équerre 50 a été rallongée et munie d'un second orifice taraudé 52', destiné à recevoir là encore une vis de pression 53.

Plus précisément, tel que cela est représenté sur les fig. 2 et 3, la longueur de la première branche 51 et la position du second orifice taraudé 52' sont déterminées de telle sorte que quel que soit le mode de pose, le second orifice taraudé 52', et donc la vis 53 engagée dans celui-ci, soient constamment aisément accessibles.

De plus, l'embase 11 est munie sur sa surface opposée au prolongement arqué 13, d'une nervure ou saillie rectiligne 18 de largeur inférieure à l'ouverture séparant les bords convergents de la rainure présentée par la structure porteuse.

En outre, l'épaisseur cumulée de cette saillie 18 et de la nervure 22 précitée doit être supérieure à l'épaisseur des bords convergents de la rainure.

Ainsi, lorsque l'insert 20 est glissé dans la rainure de la structure porteuse 80, la pièce support 10 peut être bloquée sur l'insert 20 grâce à une vis 26, tout en autorisant un glissement de l'ensemble ainsi formé dans la rainure.

De ce fait, la pièce support 10 est maintenue en rotation par la saillie 18 ce qui facilite le réglage ultérieur.

Bien entendu, on pourrait de même prévoir une seule nervure 18 ou 22, soit sur l'embase 11, soit sur l'insert 20, en donnant à cette nervure une épaisseur supérieure à l'épaisseur des bords convergents de la rainure.

En outre, l'insert 20 a été allongé par rapport à la variante de réalisation représentée sur la fig. 1, et deux orifices taraudés traversants 27 sont prévus respectivement de part et d'autre de l'orifice taraudé 21 précité. Les orifies 27 sont destinés à recevoir de vis de pression permettant l'immobilisation de l'insert 20 dans une rainure correspondante. La distance séparant ces orifices taraudés 27 est supérieure à la largeur de l'embase 11 de telle sorte que ces orifices 27 soient accessibles de part et d'autre de celle-ci.

La structure porteuse 80 et le chevron 90 qui sont représentés sur les fig. 2 à 4 ne seront décrits que succinctement pour la bonne compréhension de la présente invention. Bien entendu ces pièces de charpente pourront prendre de nombreuses formes de réalisation.

Les chevrons 90 représentés en particulier en perspective sur la fig. 4 sont avantageusement formés de profilés présentant, en section droite, une forme générale en T inversé. Lesdits chevrons profilés 90 sont formés d'une âme centrale 91 munie, de part et d'autre de deux rainures 92 à bords convergents en forme de queue d'aronde, destinée à recevoir des joints d'étanchéité ou par- closes. La base 93 des chevrons profilés 90 transversale à l'âme centrale 91, précitée, et par laquelle les chevrons 90 sont destinés à venir reposer sur les structures porteuses 80 est également munie, d'une rainure longitudinale 94 à bords convergents en forme de queue d'aronde ouverte vers l'extérieur et destinée à recevoir ladite première branche 51 de l'équerre de montage. La partie supérieure de l'âme centrale 91 est munie d'un épaississement 95 qui peut être utilisé par exemple pour la fixation de bavettes d'étanchéité (non représentées sur les figures).

De plus, comme cela est représenté sur la fig. 4, l'âme centrale 91 du chevron 90 est avantageusement munie d'une structure longitudinale 96 se présentant en section droite sous la forme d'un «C». On pourra ainsi aisément assembler des pièces d'étanchéité latérales ou de finition (référencées 100 sur les fig. 2 et 3), en extrémité du chevron 90, à l'aide d'une vis 101 engagée dans l'orifice 96. Bien entendu cet orifice pourra prendre toutes formes appropriées.

La structure porteuse 80 représentée sur les fig. 2 et 3 en section droite, qui peut par exemple constituer une traverse de véranda ou de serre, se compose de deux toiles parallèles verticales 81 et 82 reliées entre elles et à leurs extrémités par deux parois horizontales 83 et 84 qui leur sont perpendiculaires, de façon à définir entre ces différentes cloisons une chambre 85. La paroi horizontale supérieure 83 possède avantageusement une rainure 86 à bords convergents de section droite en forme de queue d'aronde ouverte vers l'extérieur de la chambre 85. De façon similaire la toile verticale 81 possède au voisinage de sa partie supérieure une rainure 87 à bords convergents de section droite en forme de queue d'aronde ouverte également vers l'extérieur de la chambre 85.

Les deux rainures 86 et 87 sont destinées à recevoir la pièce d'insert 20 associée à la pièce support 10.

En outre, la paroi horizontale inférieure 84 se prolonge horizontalement, de côté de la toile verticale 81 précitée, par une aile 88 qui possède elle-même à son extrémité une aile 89 en saillie vers le haut.

Les ailes 88 et 89 forment avantageusement, en coopération avec la toile 81, une gouttière.

Il convient de noter que ladite gouttière permet de rendre invisible d'un côté le système de fixation conforme à la présente invention tandis que le même système est pratiquement rendu invisible de l'autre côté par la structure porteuse 80.

Accessoirement, la paroi horizontale inférieure 84 comporte également une rainure 79 à bords convergents ouverte vers l'extérieur de la chambre 85, et de section droite en forme de queue d'aronde.

Comme cela est représenté sur la fig. 2, dans le cas de pentes faibles, de l'ordre de 0 à 45°, tel que par exemple dans le cas de vérandas, la pièce d'insert 20 sera de préférence introduite dans la rainure 87 prévue sur la toile verticale 81 tandis que comme cela est représenté sur la fig. 3, dans le cas de pentes fortes de l'ordre de 45 à 90°, tel que par exemple le cas de serres, la pièce d'insert 20 sera de préférence introduite dans la rainure 86 prévue sur la paroi horizontale supérieure 83.

Selon le mode de réalisation représenté sur les fig. 2 et 3, le chevron 90 et la structure porteuse ou traverse 80 sont croisés, cette disposition permet notamment de supporter le chevron 90 en un point quelconque de sa longueur.

Bien entendu, on pourra également disposer le chevron 90 et la structure porteuse dans une position non croisée, mais inclinée entre eux, de façon à supporter soit l'extrémité d'un chevron sur une traverse, soit un chevron sur l'extrémité d'une traverse, en utilisant le système représenté sur la fig. 1.

Pour ce faire, il suffit de faire pivoter la pièce support 10 de 90° sur l'insert 20 introduit dans la rainure, selon le mode de réalisation représenté sur les fig. 2 et 3.

A cette fin, l'embase 11 de la pièce support 10 devra posséder une largeur supérieure à la dimension de l'ouverture de la rainure correspondante.

Le but du montage est de faire tangenter la seconde branche 55 de l'équerre de montage 50 comportant le trou oblong 56, sur le prolongement arqué 13 de la pièce support 10, par un mouvement vertical du chevron 90. Ce dernier est «articulé» de telle sorte que la vis 30 qui est de préférence préalablement inserrée dans le trou oblong 56 et munie de la rondelle 33 et de l'écrou 34 puisse se loger dans la rainure ouverte 16 de la pièce support, et qu'elle puisse être serrée pour lier définitivemenmt l'équerre de montage 50 sur la pièce support 10.

On va maintenant décrire le mode d'assemblage du système de fixation conforme à la présente invention.

L'insert de la pièce support 10, comportant un trou taraudé 21 dans sa symétrie, doit être glissé dans la rainure (86, 87) du profilé traverse (80).

La pièce support 10 vient ensuite se poser sur l'insert, de manière à faire correspondre les deux trous 12 et 21.

La vis 25 doit être engagée, et légèrement vissée, de manière à permettre le coulissement de la pièce support 10, ceci dans le but d'effectuer un réglage par translation, pour le système de la fig. 1, ou vissée totalement pour le système de la fig. 5.

Lorsque la pièce support 10 est positionnée de façon appropriée pour déterminer l'entraxe précis des chevrons 90, la pièce support 10 est immobilisée, soit par serrage de la vis 25 (fig. 1) soit par serrage de vis de pression dans les orifices taraudés 27 (fig. 5).

L'équerre de montage 50, comportant une vis 30 munie de son écrou 34 (libre dans le trou oblong 56) est ensuite glissée dans la rainure (94) du chevron 90.

Lorsque cette équerre 50 est positionnée par réglage longitudinal (seconde branche 55 de l'équerre 50 tangente au prolongement argué 13 de la pièce support 10) la seconde branche 51 est immobilisée dans la rainure correspondante. Le chevron 90 doit être soulevé afin de pouvoir passer une clé pour le serrage de la vis pression 53 avec le système de la fig. 1.

Dans ce cas, lors de la descente du chevron 90, il convient de crocheter la vis 30 dans la rainure ouverte 16 de la pièce support 10.

Le serrage de l'écrou 34 de la vis 30 permet d'établir la liaison définitive du système, à savoir de l'équerre de montage 50 sur la pièce support 10.

De part la forme arquée du prolongement 13 de cette dernière (étudiée pour épouser tous les angles possibles), la tête 31 de la vis 30 est retenue prisonnière lors du serrage et ne peut plus se soulever.

En effet, même dans le cas de montage représenté sur la fig. 2, la vis 30 ne peut effectuer une rotation avec un rayon supérieur au rayon de l'arc de cercle du prolongement 13 de la pièce support 10, alors que précisément le chevron tendrait à opérer une rotation avec un tel rayon supérieur.

De plus, cet arc de cercle est calculé de façon à empêcher «la tête hexagonale» 31 de la vis 30 de tourner lors du serrage de l'écrou 34.

## Revendications

1. Système de fixation d'un premier élément formant pièce allongée (90) de type chevron, sur un second élément formant structure porteuse (80), comprenant en combinaison deux organes (10, 50) formant pièce support (10) et équerre de montage (50) destinés à être fixés, en position réglable, l'un sur la structure porteuse (80), l'autre sur la pièce allongée (90), la pièce support (10) comprenant une embase (11) généralement plane permettant d'assurer la fixation de la pièce support (10) sur l'un des deux éléments (80 ou 90) ainsi qu'un prolongement (13) dont la section droite passant par un plan perpendiculaire à la ligne de raccordement (17) du prolongement (13) sur l'embase (11) est de forme arquée et arrive sensiblement perpendiculairement sur l'embase (11) caractérisé par le fait que l'équerre de montage (50) se compose de deux branches (51, 55) perpendiculaires entre elles, une première branche (51) étant destinée à assurer la fixation de l'équerre de montage (50) sur l'autre élément, tandis que la seconde branche (55) est destinée à tangenter, en position de fixation, le prolongement (13) de la pièce support (10), ledit prolongement (13), et ladite seconde branche (55) possédant des ouvertures (16, 56) allongées portées en vis-à-vis, en position de fixation, de telle sorte que des organes de fixation (30-34) du type vis-écrou, traversant celles-ci, puissent immobiliser le système.

2. Système selon la revendication 1, caractérisé par le fait que la portion d'au moins un des organes (10 ou 50) choisie parmi le groupe de la première branche (51) de l'équerre de montage (50) ou de l'embase (11) de la pièce support (10), est de forme complémentaire d'une rainure à bords convergents prévue sur la pièce allongée (90) de type chevron ou sur la structure porteuse (80) et comporte un orifice taraudé (52) apte à recevoir une vis de pression (53) susceptible d'être portée en appui contre le fond de la rainure pour immobiliser en position appropriée ledit organe (10 ou 50).

3. Système selon la revendication 1, caractérisé par le fait que la portion d'au moins un des organes (10 ou 50) choisie parmi le groupe de la première branche (51) de l'équerre de montage (50) ou de l'embase (11) de la pièce support (10) est destinée à venir en appui sur l'extérieur d'une rainure à bords convergents prévue sur la pièce allongée (90) de type chevron ou sur la structure porteuse (80), et par le fait que ladite portion est associée à une pièce d'insert (20) de forme complémentaire de ladite rainure et destinée à être glissée dans celle-ci en vis-à-vis de ladite portion de telle sorte que par serrage d'une vis (25) traversant ladite portion et venant en prise dans la pièce d'insert (20) on puisse pincer les bords convergents de la rainure entre celles-ci pour immobiliser en position appropriée ledit organe (10 ou 50).

4. Système selon la revendication 1, caractérisé par le fait que la portion d'au moins un des organes (10 ou 50) choisie parmi le groupe de la première branche (51) de l'équerre de montage (50) ou de l'embase (11) de la pièce support (10) est destinée à venir en appui sur l'extérieur d'une rainure à bords convergents prévue sur la pièce allongée (90) de type chevron ou sur la structure porteuse (80), par le fait que cette portion est associée à une pièce d'insert (20) de forme complémentaire de ladite rainure et destinée à être glissée dans celle-ci en vis-à-vis de ladite portion, cette dernière et/ou l'insert (20) etant en outre muni d'une saillie (18, 22) apte à pénétrer entre les bords convergents de la rainure (87) pour maintenir entre ladite portion et l'insert (20) un espacement supérieur à l'épaisseur desdits bords convergents, de telle sorte que par serrage d'une vis (25) traversant ladite portion et venant en prise dans la pièce d'insert (20), on puisse assembler ceux-ci tout en autorisant une translation dans la rainure (87).

5. Système selon la revendication 4, caractérisé par le fait que la pièce d'insert (20) possède au moins un orifice taraudé (27) apte à recevoir une vis de pression susceptible d'être portée en appui contre le fond de la rainure (87) pour immobiliser en position appropriée ledit insert (20).

6. Système selon l'une des revendications 1 à 5, caractérisé par le fait que l'ouverture allongée (56) ménagée dans la seconde branche (55) de l'équerre de montage (50) possède la forme d'un trou oblong.

7. Système selon l'une des revendications 1 à 6, caractérisé par le fait que l'ouverture allongée (16) ménagée dans le prolongement (13) de la pièce support (10) est constituée par une rainure d'extension généralement perpendiculaire à la ligne de raccordement (17) du prolongement (13) sur l'embase (11) et ouverte à l'opposé de cette ligne de raccordement.

8. Système selon l'une des revendications 1 à 7, caractérisé par le fait que ladite section droite du prolongement (13) de la pièce support (10) définit un arc au moins égal à un quart de cercle.

9. Système selon l'une des revendications 1 à 8, caractérisé par le fait que le rayon de courbure du prolongement (13) de la pièce support (10) est déterminé de façon telle que, la tête (31) de la vis (30) qui compose les organes de fixation, étant positionnée du côté concave du prolongement (13), il provoque lors du serrage, un blocage en rotation de la vis (30).

10. Système selon l'une des revendications 1 à 9, caractérisé par le fait que la seconde branche (55) de l'équerre de montage (50) est sensiblement rectiligne.

11. Système selon l'une des revendications 1 à 9, caractérisé par le fait que la seconde branche (55) de l'équerre de montage possède une forme générale courbée complémentaire du prolongement (13) de la pièce support (10).

12. Système selon l'une des revendications 1 à 11, caractérisé par le fait que la pièce support (10) est destinée à être fixée sur la structure porteuse (80) et l'équerre de montage (50) est destinée à être fixée sur la pièce allongée (90) du type chevron.

## Patentansprüche

1. System zum Befestigen eines ersten Elements, das ein langgestrecktes, sparrenartiges Bauteil (90) darstellt, auf einem zweiten Element, das ein tragendes Bauteil (80) darstellt, enthaltend eine Kombination von zwei Organen (10, 50), die ein Tragstück (10) und einen Montagewinkel (50) bilden, die dazu bestimmt sind, in einstellbarer Lage einerseits an dem tragenden Bauteil (80), andererseits an dem langgestreckten Bauteil (90) befestigt zu werden, wobei das Tragstück (10) eine im wesentlichen ebene Grundplatte (11), die die sichere Befestigung des Tragstücks (10) an einem der zwei Elemente (80, 90) erlaubt sowie eine Verlängerung (13) aufweist, deren in einer zur Verbindungslinie (17) der Verlängerung (13) mit der Grundplatte (11) senkrecht verlaufenden Ebene liegender Querschnitt bogenförmig ist und im wesentlichen senkrecht in der Grundplatte (11) ankommt, dadurch gekennzeichnet, dass der Montagewinkel (50) aus zwei zueinander senkrechten Schenkeln (51, 55) besteht, von denen ein Schenkel (51) dazu bestimmt ist, die Befestigung des Montagewinkels (50) an dem anderen Element sicherzustellen, während der zweite Schenkel (55) dazu bestimmt ist, in der Befestigungsstellung die Verlängerung (13) des Tragstücks (10) tangential zu berühren, die genannte Verlängerung (13) und der gennannte zweite Schenkel (55) langgestreckte, in Befestigungsstellung einander gegenüberstehende Öffnungen (16, 56) aufweisen, derart, dass Befestigungsmittel (30 bis 34) vom Typ Schraube/Mutter, die sie durchdringen, das System unbeweglich machen können.

2. System nach Anspruch 1, dadurch gekennzeichnet, dass der Abschnitt von wenigstens einem der Organe (10 oder 50), das aus der Gruppe des ersten Schenkels (51) des Montagewinkels (50) oder der Grundplatte (11) des Tragstücks (10) ausgewählt ist, von komplementärer Gestalt zu einer Rille mit zueinander weisenden Rändern ist, die an dem langgestreckten, sparrenartigen Bauteil (90) oder dem tragenden Bauteil (80) vorgesehen ist und eine Gewindebohrung (52) aufweist, die dazu bestimmt ist, eine Druckschraube (53) aufzunehmen, die dazu geeignet ist, gegen den Grund der Rille in Anlage gehalten zu werden, um das genannte Organ (10 oder 50) in geeigneter Stellung zu fixieren.

3. System nach Anspruch 1, dadurch gekennzeichnet, dass der Abschnitt von wenigstens einem der Organe (10 oder 50), das aus der Gruppe des ersten Schenkels (51) des Montagewinkels (50) oder der Grundplatte (11) des Tragstücks (10) ausgewählt ist, dazu bestimmt ist, in Anlage auf der Aussenseite einer Rille mit zueinander weisenden Rändern zu kommen, die an dem langgestreckten, sparrenartigen Bauteil (90) oder an dem tragenden Bauteil (80) ausgebildet ist, und dass der genannte Abschnitt einem Einsatzstück (20) von zur genannten Rille komplementärer Gestalt zugeordnet ist, das dazu bestimmt ist, in dieser, dem genannten Abschnitt gegenüberstehend, zu gleiten, so dass durch Festziehen einer Schraube (25), die den genannten Abschnitt durchquert und von dem Einsatzstück (20) aufgenommen wird, man die zueinander weisenden Ränder der Rille zwischen diesen einklemmen kann, um das genannte Organ (10 oder 50) in geeigneter Position festzulegen.

4. System nach Anspruch 1, dadurch gekennzeichnet, dass der Abschnitt von wenigstens einem der Organe (10 oder 50), das aus der Gruppe des ersten Schenkels (51) des Montagewinkels (50) oder der Grundplatte (11) des Tragstücks (10) ausgewählt ist, dazu bestimmt ist, an der Aussenseite einer Rille mit zueinander weisenden Rändern in Anlage zu kommen, die an dem langgestreckten, sparrenartigen Bauteil (90) oder dem tragenden Bauteil (80) ausgebildet ist, und dass dieser Abschnitt einem Einsatzstück (20) von zur Rille komplementärer Gestalt zugeordnet ist, das dazu bestimmt ist, in der Rille, dem genannten Abschnitt gegenüberstehend, zu gleiten, wobei dieser Abschnitt und/oder der Einsatz (20) weiterhin mit einem Vorsprung (18, 22) versehen sein kann, der zwischen die zueinander weisenden Ränder der Rille (87) eindringen kann, um zwischen dem genannten Abschnitt und dem Einsatz (20) ein Zwischenraum aufrechtzuerhalten, der grösser als die Dicke der genannten zueinander weisenden Ränder ist, so dass durch Festziehen einer Schraube (25), die den genannten Abschnitt durchquert und von dem Einsatzstück (20) aufgenommen wird, man diese zusammenbauen kann und eine Längsbewegung in der Rille (87) ermöglicht.

5. System nach Anspruch 4, dadurch gekennzeichnet, dass das Einsatzstück (20) wenigstens eine Gewindebohrung (27) aufweist, die dazu geeignet ist, eine Druckschraube aufzunehmen, die dazu geeignet ist, am Grund der Rille (87) in Anlage gehalten zu werden, um den Einsatz (20) in einer geeigneten Stellung festzulegen.

6. System nach einem der Ansprüche 1 bis 5, dadurch gekennzeichnet, dass die langgestreckte Öffnung (56), die in dem zweiten Schenkel (55) des Montagewinkels (50) ausgebildet ist, die Form eines Langlochs aufweist.

7. System nach einem der Ansprüche 1 bis 6, dadurch gekennzeichnet, dass die langgestreckte Öffnung (16), die in der Verlängerung (13) des Tragstücks (10) ausgebildet ist, von einer Rille gebildet ist, die im wesentlichen senkrecht zur Verbindungslinie (17) der Verlängerung (13) mit der Grundplatte (11) verläuft und dieser Verbindungslinie gegenüberliegend offen ist.

8. System nach einem der Ansprüche 1 bis 7, dadurch gekennzeichnet, dass der Querschnitt der Verlängerung (13) des Tragstücks (10) einen Bogen beschreibt, der wenigstens gleich einem Viertelkreis ist.

9. System nach einem der Ansprüche 1 bis 8, dadurch gekennzeichnet, dass der Krümmungsradius der Verlängerung (13) des Tragstücks (10) so bestimmt ist, dass sie, der Kopf (31) der die Befestigungsmittel bildenden Schraube (30) auf der konkaven Seite der Verlängerung (13) liegend, beim Festziehen eine Drehsicherung der Schraube (30) bildet.

10. System nach einem der Ansprüche 1 bis 9, dadurch gekennzeichnet, dass der zweite Schenkel (55) des Montagewinkels (50) im wesentlichen geradlinig ist.

11. System nach einem der Ansprüche 1 bis 9, dadurch gekennzeichnet, dass der zweite Schenkel (55) des Montagewinkels eine Gestalt hat, die im wesentlichen komplementär zur Verlängerung (13) des Tragstücks (10) gekrümmt ist.

12. System nach einem der Ansprüche 1 bis 11, dadurch gekennzeichnet, dass das Tragstück dazu bestimmt ist, an dem tragenden Bauteil (80) befestigt zu werden, und der Montagewinkel (50) dazu bestimmt ist, an dem sparrenartigen, langgestreckten Bauteil (90) befestigt zu werden.

## Claims

1. A system for fixing a first element forming an elongated member (90) of the purlin type on a second element forming a bearing structure (80), comprising in combination two means (10, 50) forming a supporting member (10) and an angle plate (50) adapted to be fixed in an adjustable position, one on the bearing structure (80) and the other on the elongated member (90), the supporting member (10) comprising a base (11) which is generally flat and allows the supporting member (10) to be fixed on one of the two elements (80 or 90) as well as an extension (13) of which the cross section passing through a plane perpendicular to the connecting line (17) of the extension (13) on the base (11) is arc-shaped and meets the base (11) substantially perpendicularly, characterised in that the angle plate (50) is composed of two branches (51, 55) which are perpendicular to one another, a first branch (51) being adapted to allow the angle plate (50) to be fixed on the other element, while the second branch (55) is adapted to make tangential contact, in the fixing position, with the extension (13) of the supporting member (10), said extension (13) and said second branch (55) having elongated openings (16, 56) which are aligned in the fixing position such that fixing means (30-34) of the screw-bolt type traversing them are able to immobilise the system.

2. A system according to claim 1, characterised in that the portion of at least one of the means (10 or 50) selected from the group of the first branch (51) of the angle plate (50) or the base (11) of the supporting member (10) has a shape complementary to a groove having converging edges which is provided on the elongated member (90) of the purlin type or on the bearing structure (80) and comprises a tapped orifice (52) adapted to receive a pressure screw (53) capable of resting against the base of the groove so as to immobilise said means (10 or 50) in the appropriate position.

3. A system according to claim 1, characterised in that the portion of the least one of the means (10 or 50) selected from the group of the first branch (51) of the angle plate (50) or the base (11) of the supporting member (10) is designed to rest on the exterior of a groove having converging edges which is provided on the elongated member (90) of the purlin type or on the bearing structure (80), and in that said portion is connected to an insert (20) having a form which is complementary to said groove and is designed to be slid therein opposite said portion so that, by tightening a screw (25) traversing said portion and engaging in the insert (20), it is possible to grip the converging edges of ghe groove between them so as to immobilise said means (10 or 50) in the appropriate position.

4. A system according to claim 1, characterised in that the portion of at least one of the means (10 or 50) selected from the group of the first branch (51) of the angle plate (50) or the base (11) of the supporting member (10) is designed to rest on the exterior of a groove having converging edges which is provided on the elongated member (90) of the purlin type or on the bearing structure (80), and in that this portion is connected to an insert (20) having a form complementary to said groove and intended to be slid therein so as to face said portion, said portion and/or the insert (20) also being provided with a projection (18, 22) capable of penetrating between the converging edges of the groove (87) so as to maintain between said portion and the insert (20) a space which is greater than the thickness of said converging edges to that, by tightening a screw (25) traversing said portion and engaging in the insert (20), it is possible to assemble them while allowing translation in the groove (87).

5. A system according to claim 4, characterised in that the insert (20) has at least one tapped orifice (27) adapted to receive a pressure screw capable of resting against the base of the groove (87) so as to immobilise said insert (20) in the appropriate position.

6. A system according to one of claims 1 to 5, characterised in that the elongated opening (56) made in the second branch (55) of the angle plate (50) has the shape of an oblong hole.

7. A system according to one of claims 1 to 6, characterised in that the elongated opening (16) made in the extension (13) of the supporting member (10) is constituted by a groove which extends generally perpendicular to the connecting line (17) of the extension (13) on the base (11) and open opposite this connecting line.

8. A system according to one of claims 1 to 7, characterised in that said cross section of the extension (13) of the supporting member (10) defines an arc which is equal to at least a quarter of a circle.

9. A system according to one of claims 1 to 8, characterised in that the radius of curvature of the extension (13) of the supporting member (10) is determined such that, when the head (31) of the screw (30) which forms the fixing means is positioned on the concave side of the extension (13), it blocks rotation of the screw (30) during the tightening operation.

10. A system according to one of claims 1 to 9, characterised in that the second branch (55) of the angle plate (50) is substantially rectilinear.

11. A system according to one of claims 1 to 9, characterised in that the second branch (55) of the angle plate has a generally curved shape complementary to the extension (13) of the supporting member (10).

12. A system according to one of claims 1 to 11, characterised in that the supporting member (10) is adapted to be fixed on the bearing structure (80) and the angle plate (50) is adapted to be fixed on the elongated member (90) of the purlin type.
